# EUROPÄISCHE PATENTSCHRIFT

(11) **EP 0 043 019 B1**
(45) Veröffentlichungstag und Bekanntmachung des Hinweises auf die Patenterteilung: **04.04.1984**
(21) Anmeldenummer: 81104574.9
(22) Anmeldetag: 15.06.1981
(51) Int. Cl.: B28B 3/00

(54) **Presswerkzeug zur Herstellung von schalenförmigen Presskörpern, insbesondere Platten, Tellern, Bechern, Schüsseln o. dgl. aus pulverförmigem, vorzugsweise keramischen Material**
Press tool for the manufacture of disk-like pressed bodies, particularly plates, dinner plates, cups, dishes or the like from pulverous, preferably ceramic material
Outil de pressage pour la fabrication de corps pressés en forme de plat, en particulier des plaques, des assiettes, des tasses, des plats ou analogue en matière pulvérulente, de préférence en matière céramique

(30) Priorität: 01.07.1980 DE 3024935
(43) Veröffentlichungstag der Anmeldung: 06.01.1982
(73) Patentinhaber: Dorst Keramikmaschinen-Bau, D-8113 Kochel am See (DE)
(72) Erfinder:
(74) Vertreter: Betzler, Eduard, Dipl.-Phys.

## Beschreibung

Die Erfindung betrifft ein Preßwerkzeug zur Herstellung von schalenförmigen Preßkörpern, insbesondere Platten, Tellern, Schüsseln od. dgl., aus pulverförmigem, vorzugsweise keramischem Material, bestehend aus einem Stempel und einem Gegenstempel, deren aufeinander zu weisende Stirnflächen beim Pressen des zwischen sie eingefüllten pulverförmigen Materials die Ober- und Unterseite des schalenförmigen Preßkörpers ausbilden, wobei Stempel und Gegenstempel längs einer horizontalen Achse aufeinander zu bewegbar sind und das Einfüllen des pulverförmigen Materials in einen von den Stirnflächen von Stempel und Gegenstempel und von einer ringförmigen, Stempel und Gegenstempel umgebenden, in die Füllstellung verschiebbaren Matrize begrenzten Raum erfolgt.

Eine Presse mit einem solchen Preßwerkzeug ist aus der DE-A-24 37 852 bekannt.

Bei solchen Pressen wird das Preßpulver einseitig von oben her in den von Stempel und Gegenstempel und einem Ring begrenzten Raum eingefüllt, wobei es praktisch unvermeidbar ist, daß sich nicht immer eine gleichmäßige Verteilung des Preßpulvers in dem ganzen Raum zwischen den gegenüberliegenden Stempelflächen ergibt. Dies ist der Grund für einen erheblichen Prozentsatz von fehlerhaften Preßkörpern.

Wenn außerdem am Ende des Preßvorganges der Stempel auf einem die den Gegenstempel bildende Unterform umgebenden Klemmring aufsitzt, entsteht am Umfang des Preßkörpers ein scharfer Grat, der vor der weiteren Bearbeitung des Preßlings abgeschliffen oder in anderer Weise abgerundet werden muß. Dies stellt eine kostenaufwendige, langwierige und mit dem Anfall von Ausschuß verbundene Arbeit dar.

Aufgabe der Erfindung ist es, das Preßwerkzeug so auszubilden, daß infolge des Füllvorganges mögliche fehlerhafte Preßkörper vermieden werden und gleichzeitig auch ein Nacharbeiten entfallen kann, weil als Preßkörper unmittelbar ein Gebilde anfällt, das gerundete Ränder aufweist.

Diese Aufgabe wird erfindungsgemäß dadurch gelöst, daß die Matrize innenseitig eine in sich geschlossene Ringkammer aufweist, die mit einem Vorrat für das pulverförmige Material in Verbindung steht, daß mindestens einer der Ränder der Stirnflächen vom Stempel bzw. Gegenstempel in Richtung auf den Rand der anderen Stirnfläche ringförmig vorsteht und daß Stempel und Gegenstempel nur so weit aufeinander zu verfahrbar sind, daß ein geringer axialer Ringspalt zwischen den Rändern ihrer Stirnseiten verbleibt.

Es ist zwar aus der DE-A-26 57 993 bereits bekannt, den Stempel so auszubilden, daß der Rand seiner Stirnfläche ringförmig auf den Rand des Gegenstempels vorsteht, um so eine Rundung des Randes des Preßlings zu erzielen. Allerdings handelt es sich bei dieser Presse nicht um eine solche, bei der Preßstempel und Gegen stempel längs einer horizontalen Achse aufeinander zu bewegt werden, sondern um eine Vertikalpresse, bei der der derart gestaltete Stempel bei seiner Bewegung auf den Gegenstempel zu den Rand ausformt.

Beim Erfindungsgegenstand ist es aufgrund der entsprechenden Ausbildung wenigstens einer Stirnfläche des Stempels bzw. Gegenstempels und der Belassung eines axialen Ringspaltes zwischen den Stempeln möglich, Preßteile aus keramischem Material zu erhalten, die praktisch keinen Grat mehr aufweisen, vielmehr einen abgerundeten äußeren Rand besitzen, so daß keine langen und kostspieligen Nacharbeiten erforderlich sind. Außerdem wird erreicht, daß der durch ungleichmäßige Verteilung des Preßpulvers in dem Preßraum hervorgerufene Ausschuß praktisch vollständig vermieden wird. Die gleichmäßige Dichte eines Preßkörpers, der anschließend gebrannt werden soll, ist dabei von wesentlicher Bedeutung.

In Weiterbildung der Erfindung weist die Stirnseite wenigstens eines der Stempel einen Überzug aus elastischem Material auf. Hinter dem Überzug kann ein Druckmittelpolster vorgesehen sein, das in weiterer Ausbildung Teil einer isostatischen Preßvorrichtung sein kann. Der Überzug wird zweckmäßig über die Seite des Stempels gezogen und durch einen den Durchmesser des Stempels vergrößernden Ring fixiert.

Dabei ist es vorteilhaft, wenn die den Stempel mit vergrößertem Durchmesser zugewandte Seite des Ringes wenigstens im Berührungsbereich mit dem Stempel elastisch ausgebildet ist. Der den Durchmesser des Stempels vergrößernde Ring kann zur Stempelstirnfläche hin abgeschrägt sein.

Die Zeichnung zeigt in
Fig. 1 einen Längsschnitt durch ein Preßwerkzeug an einer Presse, bei der Stempel und Gegenstempel längs einer horizonten Achse aufeinander zu bewegbar sind;
Fig. 2 das Werkzeug nach Fig. 1 beim Füllen;
Fig. 3 das Werkzeug im geschlossenen Zustand;
Fig. 4 das Werkzeug nach dem Anlegen des hydrostatischen Druckes und in
Fig. 5 die Entnahme des fertigen Preßkörpers aus dem Werkzeug.

Das in den Figuren wiedergegebene Preßwerkzeug dient zur Herstellung von Tellern aus pulverförmiger keramischer Masse. Das Preßwerkzeug enthält einen Stempel 10, einen Gegenstempel 11 und eine den Stempel 10 umgebende Matrize 12, die auf diesem Stempel verschiebbar ist.

Beim wiedergegebenen Ausführungsbeispiel weist der Stempel 10 einen kleineren Durchmesser ats der Gegenstempel 11 auf. Die Matrize 12 besteht aus einem Ringkörper mit einer zylindrischen Führungsöffnung mit einem Durchmesser, der geringfügig größer als der Durchmesser des Stempels 10 ist. In die Innenfläche der Matrize 12 ist eine ringförmige Rinne 13 mit rechteckigem Querschnitt eingearbeitet. Diese Rinne 13 kann über eine radiale Zuführungsöffnung 14 mit einem nicht gezeichneten Vorratsbehälter für das pulverförmige keramische Preßgut verbunden sein. Die Rinne 13 ist an der dem Gegenstempel 11 zugewandten Seite durch einen biegsamen Ring 15 aus Gummi oder einem ähnlichen elastischen Material abgeschlossen. Dieser Ring kann sich bei der Verschiebung der Matrize 12 in Richtung auf den Gegenstempel 11 beim Auftreffen auf dem Gegenstempel verformen, in dem er sich teilweise über den abgerundeten Rand dieses Gegenstempels legt, wie die Fig. 2 und 3 deutlich erkennen lassen. Ein ringförmiger Belag 16 aus Gummi oder Filz sitzt in einer entsprechenden Rinne in der Matrize 12 und begrenzt den Austritt keramischen Pulvers sowie die Bildung von Graten aus den gepreßten keramischen Preßkörpern.

Die Stirnseite des Stempels 10 formt die Oberseite des Tellers aus und ist mit einer dicken elastischen Gummiplatte 19 bedeckt, die selbstreinigend wirkt und in der Nähe des Randes ringförmig vorsteht, wie man bei 20 erkennt. Dadurch ergibt sich an den Preßkörpern ein abgerundeter Rand, der keine oder noch geringe Nacharbeitung erforderlich macht.

Die Stirnseite des Gegenstempels 11 ist entsprechend der Unterseite des Tellers beim wiedergegebenen Ausführungsbeispiel ausgeformt und weist eine starke Abphasung zur zylindrischen Fläche hin auf. Auch sie ist mit einer elastischen Gummiplatte 22 bedeckt. Der kreisförmige Rand der Platte ist im spitzen Winkel gebogen und besitzt einen umgestülpten Rand, der zwischen einem kegelstumpfförmigen Block 23 und einem Ring 24 gehalten ist, die durch Schrauben mit einem Gegenblock 25 verbunden sind.

Der Block 23 ist in seinem Mittelteil mit mehreren Leitungen versehen, die die Verbindung zwischen der Stirnseite des Blockes 23 und einer Kammer 26 herstellen, in die Druckmittel eingeführt wird. Dadurch löst sich die Platte 22 vom Block 23 und drückt gegen die vorverdichtete keramische Pulvermasse, wodurch der Preßvorgang hydrostatisch beendet wird.

Fig. 5 zeigt die Trennung von Stempel und Gegenstempel und damit die Freigabe des fertigen Preßkörpers.

## Patentansprüche

1. Preßwerkzeug zur Herstellung von schalenförmigen Preßkörpern, insbesondere Platten, Tellern, Bechern, Schüsseln od. dgl., aus pulverförmigem, vorzugsweise keramischem Material, bestehend aus einem Stempel (10) und einem Gegenstempel (11), deren aufeinander zu weisende Stirnflächen beim Pressen des zwischen sie eingefüllten pulverförmigen Materials die Ober- und Unterseite des schalenförmigen Preßkörpers ausbilden, wobei Stempel (10) und Gegenstempel (11) längs einer horizontalen Achse aufeinander zu bewegbar sind und das Einfüllen des pulverförmigen Materials in einen von den Stirnflächen von Stempel und Gegenstempel und von einer ringförmigen, Stempel und Gegenstempel umgebenden, in die Füllstellung verschiebbaren Matrize (12) begrenzten Raum erfolgt, dadurch gekennzeichnet, daß die Matrize (12) innenseitig eine in sich geschlossene Ringkammer (13) aufweist, die mit einem Vorrat für das pulverförmige Material in Verbindung steht, daß mindestens einer der Ränder der Stirnflächen vom Stempel (10) bzw. Gegenstempel (11) in Richtung auf den Rand der anderen Stirnfläche ringförmig (bei 20) vorsteht und daß Stempel (10) und Gegenstempel (11) nur so weit aufeinander zu verfahrbar sind, daß ein geringer axialer Ringspalt zwischen den Rändern ihrer Stirnseiten verbleibt.

2. Preßwerkzeug nach Anspruch 1, dadurch gekennzeichnet, daß die Stirnseite wenigstens eines der Stempel (10, 11) einen Überzug (19, 22) aus elastischem Material aufweist.

3. Preßwerkzeug nach Anspruch 2, dadurch gekennzeichnet, daß hinter dem Überzug (22) ein Druckmittelpolster (26) vorgesehen ist.

4. Preßwerkzeug nach Anspruch 3, dadurch gekennzeichnet, daß das Druckmittelpolster (26) Teil einer isostatischen Preßvorrichtung ist.

5. Preßwerkzeug nach Anspruch 1 und 2 oder 1 und 3 oder 1 und 4, dadurch gekennzeichnet, daß der Überzug (22) über die Seite des Stempels (11) gezogen und durch einen den Durchmesser des Stempels vergrößernden Ring (24) fixiert ist.

6. Preßwerkzeug nach Anspruch 5, dadurch gekennzeichnet, daß die dem Stempel (11) mit vergrößertem Durchmesser zugewandte Seite der Matrize (12) wenigstens im Berührungsbereich mit dem Stempel (11) elastisch ausgebildet ist (bei 15).

7. Preßwerkzeug nach Anspruch 5 und 6, dadurch gekennzeichnet, daß der den Durchmesser des Stempels (11) vergrößernde Ring (24) zur Stempelstirnfläche hin abgeschrägt ist.

## Claims

1. A pressing tool for producing shell- or platelike pressings, as for example crockery plates, beakers, cups, bowls and the like, from powder material, more specially of a ceramic nature, made up of a stamp (10) and a counter-stamp (11), whose facing end faces are responsible for forming the top and lower sides of the shell-like pressings on pressing the powder material placed therebetween, the stamp (10) and the counter stamp (11) being able to be moved along a level axis towards each other, the powder material being run into a space walled in by the end faces of the stamp and counter-stamp and by a ring-like die (12) placed round the stamp and the counter-stamp, said die being able to be moved into the filling position, characterized in that the die (12) has a shut-off ring-like space (13) on its inner side, said space being in connection with a supply of the powder material, in that at least one of the edges of the end faces of the stamp (10) and the counter-stamp (11) is designed running out towards the edge of the other end face like a ring (at 20) and in that the stamp (10) and the counter-stamp (11) may be moved so far towards each other that a small axial ring-like gap is kept between the edges of their end faces.

2. The pressing tool as claimed in claim 1 characterized in that the end face of at least one of the stamps (10 and 11) has a covering (19 and 22) of elastic material thereon.

3. The pressing too! as claimed in claim 2 characterized in that to the back of the covering (22) there is pressure driving fluid cushion (26).

4. The pressing tool as claimed in claim 3 characterized in that the driving fluid cushion (26) is part of an isostatic pressing system.

5. The pressing tool as claimed in claims 1 and claim 2 or claim 1 and claim 3 or claim 1 and claim 4 characterized in that the covering (22) is pulled over the side of the stamp (11) and is fixed in place by a ring (24) increasing the diameter of the stamp.

6. The pressing tool as claimed in claim 5 characterized in that the side, turned towards the stamp (11) with the increased diameter, of the die (12) has elastic properties, at least on the contact area (at 15) with the stamp (11).

7. The pressing tool as claimed in claim 5 and claim 6 characterized in that the ring (24), responsible for increasing the diameter of the stamp (11), is cut at a slope towards the end face of the stamp.

## Revendications

1. Dispositif de compression pour la fabrication de pièces pressées en forme de coupes, notamment des plats, assiettes, gobelets, écuelles ou objets semblables, à partir de matériau en forme de poudre de préférence céramique, se composant d'un fouloir (10) et d'une contre-fouloir (11), dont les faces frontales se trouvant l'une vis-à-vis de l'autre, forment lors de la compression du matériau poudreux rempli entre elles les faces supérieure et inférieure de la pièce pressée en forme de coupe, le fouloir (10) et le contre-fouloir (11) pouvant être rapprochés sur un axe horizontal, le matériau poudreux étant rempli dans un espace limité par les faces frontales du fouloir et du contre-fouloir et d'une matrice (12) circulaire entourant le fouloir et le contre-fouloir et pouvant être déplacée en position de remplissage, caractérisé par le fait que la matrice (12) est pourvue à l'intérieur d'une chambre toroïdale (13) qui est raccordée à un réservoir de matériau poudreux de manière à ce qu'au moins un des bords des faces frontales du fouloir (10) ou du contrefouloir (11) forment un anneau en saillie (à 20) en direction du bord de l'autre face frontale et que le fouloir (10) et le contre- fouloir (11) ne puissent se rapprocher que d'autant qu'une petite fente annulaire axiale reste entre les bords de leurs faces frontales.

2. Dispositif de compression selon la revendication 1 caractérisé par le fait que la face frontale d'un des fouloirs (10, 11) au moins a un revêtement (19, 22) en matériau élastique.

3. Dispositif de compression selon la revendication 2 caractérisé par le fait que derrière le revêtement (22) un rembourrage du dispositif de pression (26) est prévu.

4. Dispositif de compression selon la revendication 3 caractérisé par le fait que le rembourrage du dispositif de pression (26) est une partie d'un dispositif de compression isostatique.

5. Dispositif de compression selon les revendications 1 et 2 ou 1 et 3 ou 1 et 4 caractérisé par le fait que le revêtement (22) est tiré par dessus le côté du fouloir (11) et est fixé par un anneau (24) agrandissant le diamètre du fouloir.

6. Dispositif de compression selon la revendication 5 caractérisé par le fait que le côté de la matrice (12) faisant face au fouloir (11) à diamètre agrandi est en matière élastique (à 15) au moins dans la zone de contact avec le fouloir (11).

7. Dispositif de compression selon les revendications 5 et 6 caractérisé par le fait que l'anneau (24) agrandissant le diamètre du fouloir (11) est chanfreiné en direction de la face frontale du fouloir.
